# FASCICULE DE BREVET EUROPEEN

(11) **EP 0 089 083 B1**
(45) Date de publication et mention de la délivrance du brevet: **25.11.1987**
(21) Numéro de dépôt: 83200332.1
(22) Date de dépôt: 10.03.1983
(51) Int. Cl.: H01P 5/12, H01P 5/16

(54) **Additionneur-diviseur de puissance à large bande pour circuit hyperfréquence et transformateur d'impédance réalisé à partir de cet additionneur-diviseur**
Breitbandleistungsteiler/-addierer für HF Höchstfrequenz-Schaltungen und Impedanztransformator ausgeführt mit diesem Teiler/Addierer
Broadband power divider/combiner for HF circuits, and impedance transformer made with this divider/combiner

(30) Priorité: 12.03.1982 FR 8204251
(43) Date de publication de la demande: 21.09.1983
(73) Titulaire: LABORATOIRES D'ELECTRONIQUE ET DE PHYSIQUE APPLIQUEE L.E.P., 94450 Limeil-Brévannes (FR); Philips Electronics N.V., 5621 BA Eindhoven (NL)
(72) Inventeur: de Ronde, François, F-75007 Paris (FR)
(74) Mandataire: Landousy, Christian

## Description

La présente invention a trait à un additionneur-diviseur de puissance à large bande pour circuit hyperfréquence réalisé en structure plane et notamment suivant la technique du circuit imprimé sous forme de microruban. Elle concerne également un transformateur d'impédance réalisé à partir de cet additionneur-diviseur.

Un diviseur de puissance conforme à cette définition est connu du brevet US-A-2 836 798. Ce document décrit un dispositif constitué de lignes microrubans réalisées sur l'une des faces d'une plaque diélectrique, l'autre face de cette plaque diélectrique étant couverte d'un plan de masse. La figure 3 de ce document montre un diviseur de puissance symétrique dans lequel deux lignes conductrices divergent en partant d'une ligne principale. Dans le dispoaitif de la figure 3 les extrémités de ces lignes conductrices divergentes atteignent une direction qui est perpendiculaire à la direction de la ligne principale dont ces lignes secondaires sont issues. Ce document fournit des courbes (figures la du document) qui permettent d'évaluer les pertes d'insertion en fonction du rayon de courbure des lignes conductrices issues de la ligne principale. Ce document fournit également une relation permettant d'évaluer le rayon de courbure de ces lignes associé aux pertes minimales, en fonction de la largeur w des lignes et de l'angle θ entre la ligne principale et la direction des lignes secondaires.

Selon ce document US-A-2 836 798 cité, entre les lignes secondaires et la ligne principale, se trouve une région dans laquelle la largeur de la ligne principale s'accroît progressivement jusqu'à devenir le double de la largeur de la ligne principale. Cette section est destinée à constituer l'adaptation d'impédance entre la ligne principale et les lignes secondaires.

Il est mentionné dans le document cité qu'aucune autre adaptation d'impédance n'est nécessaire, bien qu'il ait été trouvé souhaitable que les lignes secondaires soient délimitées par des contours externes courbes tangents aux contours externes de la ligne principale.

Le but de l'invention eat de proposer un additionneur-diviseur de puissance hyperfréquence dans lequel le problème de l'adaptation d'impédance est résolu de façon satisfaisante tout en conservant un encombrement réduit et en obtenant une bande de fréquences de plusieurs octaves.

L'invention concerne à cet effet un additionneur-diviseur comprenant une première ligne de transmission conductrice destinée à être traversée par la totalité du courant hyperfréquence, des deuxième et troisième lignes de transmission conductrices se répartissant ce courant hyperfréquence et une zone conductrice dite de transition située entre cette première et les deuxième et troisième lignes, cette zone étant délimitée par deux contours en arc de cercle, raccordés tangentiellement à la première ligne d'une part et aux deuxième et troisième lignes d'autre part, caractérisé en ce que la zone de transition est traversée transversalement aux directions de propagation du courant par des fentes parallèles dont les extrémités sont situées à une distance desdits contours en arc de cercle inférieure à la largeur w des deuxième et troisième lignes de transmission.

Comme les extrémités de ces fentes sont à une distance desdits contours inférieure à la largeur desdites deuxième et troisième lignes de transmission, et que par ailleurs la distance entre les fentes reste notablement inférieure à la longueur d'onde, les lignes de courant sont contraintes de rester à l'intérieure d'une largeur limitée de ligne de transmission, ce qui évite des variations soudaines d'impédance dans la zone de transition, génératrices de désadaptation.

Les particularités et avantages de l'invention apparaîtront maintenant de façon plus détaillée dans la description qui suit, effectuée en référence aux dessins annexés donnés à titre d'exemples non limitatifs et dans lesquels:
- la figure 1 montre un premier mode de réalisation d'un additionneur-diviseur de puissance selon l'invention, et la figure 2 une variante de ce mode de réalisation;
- la figure 3 montre un transformateur d'impédance réalisé à partir de l'additionneur-diviseur de la figure 1.

L'additionneur-diviseur de puissance représenté sur la figure 1 est prévu pour équiper un circuit hyperfréquence en structure plane, du type à microruban, et comprend une première ligne de transmission conductrice 10, de largeur w, traversée par la totalité du courant hyperfréquence, des deuxième et troisième lignes de transmission conductrices 20 et 30, ici de largeur w également, qui se répartissent de façon égale dans le cas présent ce courant hyperfréquence, et, entre la ligne 10 et les deux lignes 20 et 30 une zone conductrice de transition 40, délimitée par deux contours 41 et 42 en arc de cercle raccordés tangentiellement à la première ligne 10 et aux deuxième et troisième lignes 20 et 30.

Cette zone 40 est traversée transversalement aux directions moyennes de propagation du courant (indiquées sur la figure 1 par les deux flèches parallèles aux contours 41 et 42, dans le cas où le dispositif est un diviseur de puissance) par des fentes parallèles en forme d'arc de cercle (elles pourraient aussi être rectilignes), dans le cas représenté huit fentes 51 à 58, dont les extrémités sont situées à une distance des contours 41 et 42 inférieure la largeur des lignes de transmission. Cette structure contraint les lignes de courant à rester à l'intérieur d'une bande conductrice de largeur inférieure à celle des lignes 10 à 30 (la limite approximative de cette bande de circulation du courant est représentée sur la figure 1 en traits interrompus), ce qui évite des variations soudaines d'impédance pendant la traversée dela zone de transition 40 et réalise donc une répartition progressive des réflexions le long du dispositif. Une symétrie électrique plus complète du dispositif peut être obtenue si l'on prévoit (voir la figure 2) une fente longitudinale 60 dans toute la zone de transition 40, cette fente 60 traversant les fentes 51 à 58 perpendiculairement et en leur milieu et étant destinée à isoler les deux lignes 20 et 30 (cette isolation est utile surtout dans le cas d'un fonctionnement en additionneur et peut encore être améliorée en recouvrant la fente 60 d'une couche d'absorption).

Bien entendu, la présente invention n'est pas limitée à de tels exemples de réalisation, à partir desquels des variantes peuvent être proposées sans pour cals sortir du cadre de l'invention. On peut notamment utiliser l'additionneur-diviseur qui vient d'être décrit pour la réalisation d'un tranformateur d'impédance adapté à larqe bande, obtenu, comme le montre la figure 3, par le raccordement l'une à l'autre des deuxième et troisième lignes de transmission conductrices 20 et 30. Par ailleurs, les éventuelles réflexions résiduelles aux basses fréquences de la bande passante de l'additionneur-diviseur ou du transformateur d'impédance peuvent être complètement éliminées par des tronçons de ligne capacitifs 71 à 74 disposés transversalement à la ligne 10, à une distance l'un de l'autre égale au quart de la longueur d'onde À m associée à la fréquence maximale de la bande passante, et situés à une distance moyenne de l'autre extrémité du dispositif (la frontière entre la zone 40 et les lignes 20 et 30) égale au quart de la longueur d'onde Àm associée à la fréquence minimale de la bande passante.

## Revendications

1. Additionneur-diviseur de puissance à large bande pour circuit hyperfréquence réalisé en structure plane et notamment suivant la technique du circuit imprimé sous forme de microruban, comprenant une première ligne de transmission conductrice (10) destinée à être traversée par la totalité du courant hyperfréquence, des deuxième et troisième lignes de transmission conductrices (20) et (30) se répartissant ce courant hyperfréquence et une zone conductrice (40) dite de transition située entre cette première et les deuxième et troisième lignes, cette zone étant délimitée par deux contours (41) et (42) en arc de cercle, raccordés tangentiellement à la première ligne d'une part et aux deuxième et troisième lignes d'autre part, caractérisé en ce que la zone de transition est traversée transversalement aux directions de propagation du courant par des fentes parallèles (51 à 58) dont les extrémités sont situées à une distance desdits contours (41, 42) en arc de cercle inférieure à la largeur w des deuxième et troisième lignes de transmission.

2. Additionneur-diviseur selon la revendication 1, caractérisé en ce que les fentes parallèles (51 à 58) sont rectilignes.

3. Additionneur-diviseur selon la revendication 1, caractérisé en ce que les fentes parallèles (51 à 58) sont en forme d'arc de cercle.

4. Additionneur-diviseur selon l'une des revendications 2 et 3, caractérisé en ce qu'une fente longitudinale (60) traverse toute la zone de transition (40), perpendiculairement aux fentes parallèles (51 à 58) et sensiblement en leur milieu.

5. Additionneur-diviseur selon la revendication 4, caractérisé en ce que la fente longitudinale (60) est recouverte d'une couche d'absorption.

6. Additionneur-diviseur selon l'une des revendications précédentes, caractérisé en ce qu'il comprend, à la frontière entre la première ligne de transmission (10) et la zone de transition (40), des tronçons de ligne capacitifs (71) à (74) disposés transversalement à cette première ligne, à une distance l'un de l'autre égale au quart de la longueur d'onde associée à la fréquence maximale de la bande passante, et situés à une distance moyenne de la frontière entre la zone de transition (40) et les deuxième et troisième lignes (20) et (30) égale au quart de la longueur d'onde associée à la fréquence minimale de la bande passante.

7. Application particulière de l'additionneur-diviseur selon l'une des revendications précédentes à la réalisation d'un transformateur d'impédance caractérisé en ce que celui-ci est obtenu par le raccordement l'une à l'autre des deuxième et troisième lignes de transmission conductrices.

## Patentansprüche

1. Breitbandleistungsteiler-Addierer für Höchstfrequenzschaltungen, ausgebildet in einer Planarstruktur und insbesondere entsprechend der gedruckten Schaltungstechnik in Form einer Mikrostreifenleitung mit einer ersten leitenden Übertragungsleitung (10) zum Leiten des ganzen Höchstfrequenzstromes, mit zweiten und dritten leitenden Ubertragungsleitungen (20) und (30), über die sich dieser Höchstfrequenzstrom verteilt und mit einer leitenden Übergangszone (40), die zwischen der ersten und den zweiten und dritten Leitungen liegt, wobei diese Zone durch zwei kreisbogenförmige Hüllen (41) und (42) begrenzt wird, die tangentiell einerseits mit der ersten Leitung und andererseits mit der zweiten und dritten Leitung verbunden sind, dadurch gekennzeichnet, dass sich in der Übergangszone transversal zu den Fortpflanzungsrichtungen des Stromes parallele Schlitze (51 bis 58) erstrecken, deren Enden in einen Abstand von den genannten kreisbogenfürmigen Hüllen (41, 42) liegen, der kleiner ist als die Breite w der zweiten und dritten Übertragungsleitung.

2. Breitbandleistungsteiler-addierer nach Anspruch 1, dadurch gekennzeichnet, dass die parallelen Schlitze (51 bis 58) geradlinig sind.

3. Breithandleistungsteiler-Addierer nach Anspruch 1, dadurch gekennzeichnet, dass die parallelen Schlitze (51 bis 58) kreisbogenförmig sind.

4. Breithandleistungsteiler-Addierer nach einem der Ansprüche 2 und 3, dadurch gekennzeichnet, dass ein Längsschlitz (60) die ganze Übergangszone (40) senkreckt zu den parallelen Schlitzen (51 bis 58) und im wesentlichen in ihrer Mitte überquert.

5. Breithandleistungsteiler-Addierer nach Anspruch 4, dadurch gekennzeichnet, dass der Längsschlitz (60) mit einer Absorptionsschicht bedeckt ist.

6. Breithandleistungsteiler-Addierer nach einem der vorstehenden Ansprüche, dadurch gekennzeichnet, dass dieser im Grenzbereich zwischen der ersten Übertragungsleitung (10) und der Übergangszone (40) kapazitive Blindleitungen (71 bis 74) aufweist, die sich quer zu der ersten Leitung erstrecken, und zwar in einem gegenseitigen Abstand entsprechend einem Viertel der der Maximalfrequenz des Durchlassbereiches zugeordneten Wellenlänge und in einem mittleren Abstand von dem Grenzbereich zwischen der Übergangszone und der zweiten und dritten Leitung (20) und (30) entsprechend einem Viertel der der minimalen Frequenz des Durchlassbereiches zugeordneten Wellenlänge.

7. Die spezifische Anwendung des Breitbandleistungsteiler-Addierers nach einem der vorstehenden Ansprüche in der Ausführungsform eines Impedanzwandlers, dadurch gekennzeichnet, dass dieser Impedanzwandler durch eine Verbindung mit der einen oder der anderen der zweiten und dritten leitenden Übertragungsleitung erhalten wird.

## Claims

1. A wideband power adder-divider for highfrequency circuits of planar structure and produced more specifically in accordance with printed circuit techniques in microstrip form, comprising a first conducting transmission line (10) intended to be passed through by the whole hiqh-frequency current, second and third conducting transmission lines (20) to (30) over which this highfrequency current is distributed and a conducting transition zone (40) arranged between these first and the second and third lines, this zone being linited by two arc of circle-shaped contours (41 to 42) which are tangentially connected to the first line on the one hand and to the second and third lines on the other hand, characterized in that the transition region is traversed transversely the direction of propagation of the current by parallel slots (51 to 58) whose ends are located from the said arc of circle-shaped contours (41,42) at a distance which is less than the width w of the second and third transmission lines.

2. An adder-divider as claimed in Claim 1, characterized in that the parallel slots (51 to 58) are rectilinear.

3. An adder-divider as claimed in Claim 1, characterized in that the parallel slots (51 to 58) are in the shape of an arc of circle.

4. An adder-divider as claimed in one of the Claims 2 and 3, characterized in that a longitudinal slot (60) extends through the whole transition region (40) perpendicularly to the parallel slots (51 to 58) and substantially in their centre.

5. An adder-divider as claimed in Claim 4, characterized in that the longitudinal slot (60) is coated with an absorbing layer.

6. An adder-divider as claimed in any of the preceding Claims, characterized in that it comprises at the border between the first transmission line (10) and the transition region (40) capacitive line stubs (71 to 74) which are arranged transversely to this first line, at a mutual distance equal to a quarter of the wavelength associated with the maximum frequency of the passband and situated at a mean distance from the border between the transition region (40) and the second and third lines (20) and (30) equal to a quarter of the wavelength associated with the minimun frequency of the pass-band.

7. The specific use of the adder-divider as claimed in any of the preceding Claims, enbodying an impedance transformer, characterized in that this impedance transformer is obtained by interconnecting the second and third conducting transmission lines.
